# EUROPÄISCHE PATENTSCHRIFT

(11) **EP 1 268 723 B1**
(45) Veröffentlichungstag und Bekanntmachung des Hinweises auf die Patenterteilung: **08.03.2006**
(21) Anmeldenummer: 01929292.9
(22) Anmeldetag: 02.04.2001
(51) Int. Cl.: C11D 1/83, C11D 3/20, C11D 17/00

(54) **PERLGLANZKONZENTRATE**
PEARLY LUSTER CONCENTRATES
CONCENTRES NACRES

(30) Priorität: 31.03.2000 DE 10015992
(43) Veröffentlichungstag der Anmeldung: 02.01.2003
(73) Patentinhaber: SASOL Germany GmbH, 20537 Hamburg (DE)
(72) Erfinder: DAHMS, Gerd, H., 47138 Duisburg (DE); KWETKAT, Klaus, 59192 Bergkamen (DE)
(74) Vertreter: Schupfner, Georg
(86) Internationale Anmeldenummer: PCT/DE2001/001246
(87) Internationale Veröffentlichungsnummer: WO 2001/074979

(56) Entgegenhaltungen:
- WO-A-97/47274
- WO-A-98/00498
- WO-A-98/00501
- DE-A- 3 212 420

## Beschreibung

Die Erfindung betrifft wäßrige, fließfähige Perlglanzkonzentrate enthaltend ein oder mehrere perlglanzgebende Komponenten, Geminitenside und zumindest ein weiteres Tensid.

Kosmetische Haar- und Körperreinigungsmittel, Geschirrspülmittel und flüssige Wasch- und Reinigungsmittel enthalten zur Verbesserung des optischen Erscheinungsbilds benetzter Oberflächen und damit zur Steigerung des Handelswertes, häufig Substanzen, die den genannten Zubereitungen ein perlglanzartiges Aussehen verleihen. Zur Erreichung eines derartigen Effektes können die verschiedensten Substanzen eingesetzt werden, beispielsweise feingepulverte Naturstoffe, wie Glimmer, Fischsilber, anorganische Materialien, wie Wismutoxichlorid und Titandioxidpigmente, Metallsalze höherer Fettsäuren, Fettsäureglykolmono- oder -diester, Fettsäurealkanolamide oder langkettige Fettalkohole.

Üblicherweise werden zur Herstellung kommerziell erhältlicher Endverbraucher-Tensidformulierungen fließfähige Perlglanzkonzentrate eingesetzt, die zumeist organische perlglanzgebende Substanzen enthalten. Solche Perlglanzkonzentrate haben den Vorteil, daß sie kalt in Tensidformulierung eingebracht werden können, der Perlglanz also nicht mehr durch Erwärmen der ganzen Zubereitung auf 60 bis 80 °C hergestellt werden muss (R.L. Crombie, S.H. Nicholson, Comun. Journal Com. Esp. Deterg. 28 (1998)87-94). Diese Perlglanzkonzentrate können vom Stand der Technik ausgehend folgendermaßen zusammengesetzt sein:
1. aus einer perlglanzgebenden organischen Komponente, wie z.B. Fettsäureglykolester oder Fettsäureglycerinester der Stearinsäure
2. aus Dispergiermitteln, wie z.B. anionischen Tensiden (z.B. Laurylethersulfat oder Fettsäureamidopropylbetaine)
3. aus Kristallisationshilfsmitteln, die nach dem Stand der Technik den Zweck haben, die perlglanzgebenden Komponenten in der gewünschten Form kristallisieren zu lassen

Unabhängig davon, mit welchen Komponenten der Perlglanzeffekt hergestellt wird, besteht nach bisheriger Auffassung die einzige Wirkung und Aufgabe des Perlglanzkonzentrates in dem Effekt, dem Endprodukt einen Perl- oder auch Seidenglanz zu verleihen, und dies mit einem möglichst einfach zu handhabenden, also niedrigviskosen, sehr stabilen und die Eigenschaften des Endproduktes nicht negativ beeinflussenden Perlglanzkonzentrat. Insbesondere darf das Perlglanzkonzentrat keine Haut oder Schleimhaut irritierenden Komponenten enthalten.

Für zusätzlich erforderliche Eigenschaften, die in vielen schäumenden reinigenden Zubereitungen im Bereich Personal Care gefordert werden, beispielsweise Herabsetzung des Irritationspotentials des verwendeten anionischen Haupttensides, Schaumverbesserung hinsichtlich Anschäumbarkeit, Gehalt an Waschflotte, Cremigkeit und Rückfettung, müssen weitere Wirkkomponenten eingesetzt werden. Die Verwendung von Aktivstoffen, z.B. Vitamine, Enzyme und Proteine, die oft leicht zu reduzieren, oxidieren oder hydrolysieren sind, ist hier ohne besondere Vorbehandlung nicht möglich.

Eine deutliche Vereinfachung der Formulierungen ergäbe sich, wenn viele oder alle der genannten Funktionen von einer der ohnehin verwendeten Komponenten der Tensid - Zusammensetzung erfüllt würde. Darüber hinaus erschlösse sich eine bisher nicht gekannte technische Flexibilität, wenn Aktivstoffe einfach in eine der genannten Zubereitungen eingebaut werden könnten.

Überraschend wurde festgestellt, daß bei der Verwendung von
- anionischen Geminitensiden enthaltenden Tensidzusammensetzungen zusammen mit einer anionischen Detergenskomponente mit schlecht schäumender Charakteristik und/oder
   elektrolytstabilen anionischen Tensiden,
- in Kombination mit zumindest einem nichtionischen Tensid und
- einem Perlglanzgeber,

das Perlglanzkonzentrat zu einem multifunktionellen Baustein wird.

Die vorliegende Erfindung betrifft Tensidzusammensetzungen und die Verwendung wäßriger, fließfähiger Perlglanzkonzentrate gemäß Anspruch 1 und 6.

Bevorzugte Ausführungsformen der Erfindung sind Gegenstand der Unteransprüche.

Vorzugsweise werden die anionischen Geminitenside (A1.1) zusammen mit der anionischen Detergenskomponente mit schlecht schäumender Charakteristik (A1.2) in folgendem Verhältnis in der anionischen Tensidkomponente eingesetzt:
(A1.1) zu 10 bis 80 Gew.%, bevorzugt 20 bis 60 Gew.-% oder sogar 30 bis 50 Gew.%, jeweils bezogen auf die Summe der Komponenten (A1.1) und (A1.2), ein oder mehrere anionische Geminitenside und
(A1.2) zum verbleibenden Rest, d.h. zu 90 bis 20 Gew.%, bzw. zu 80 bis 40 Gew.% oder zu 70 bis 50 Gew.%, jeweils bezogen auf die Summe der Komponente (A1.1) und (A1.2) ein oder mehrere anionische Detergenskomponenten mit schlecht schäumender Charakteristik.

Das Perlglanzkonzentrat wird in Konzentrationen von besonders bevorzugt 1.0 bis 5 Gew% im Endprodukt eingesetzt.

Die Perlglanzkomponente übernimmt in der Anwendungsformulierung überraschend nicht nur die Funktion, dem Endprodukt einen Perl- oder Seidenglanz hoher optischer Dichte und hervorragender Brillanz zu verleihen, sondern vermindert das Irritationspotential anderer anionischer Tenside, führt zu einer besseren Anschäumcharakteristik, der Schaum enthält viel Tensidlösung und ist sehr cremig. Darüber hinaus führt das erfindungsgemäße Perlglanzkonzentrat zu einer guten rückfettenden Wirkung der Anwendungsformulierung und kann als Vehikel zum Einschluss und damit zum Schutz von Aktivkomponenten gegen Oxidation, Reduktion oder Hydrolyse sowie zu deren kontrollierter Freigabe (z.B. Geruchsstoffe erst bei der bestimmungsgemäßen Verwendung) genutzt werden.

Folglich können Formulierungen für die kosmetische Haar- und Körperreinigung, Geschirrspülmittel und flüssige Wasch- und Reinigungsmittel durch Nutzung des erfindungsgemäßen multifunktionellen Perlglanzes stark vereinfacht werden, da der Perlglanz nun zusätzlich Funktionen anderer, in diesem Falle überflüssiger Zusätze oder dann nur noch in geringerem Maße notwendiger Zusätze übernimmt, wie z.B. Rückfettungskomponenten, Schaurnverbesserer und Irritationsminderer. Genannt seien hier Cocoamidopropylbetain und Isethionate.

Darüber hinaus muss nun nicht mehr die ganze Formulierung für den Einbau eines Aktivstoffes, wie bei strukturierten Flüssigwaschmitteln üblich, angepasst werden, denn der Aktivstoff kann im Perlglanz sicher verkapselt und erst bei der bestimmungsgemäßen Anwendung freigesetzt werden.

Verzichtet man auf die Kombination Geminitensid(e) und schlecht anschäumende Komponente (entsprechend der Deutschen Patentanmeldung 199 43 681.9) und setzt statt dessen (weniger bevorzugt) ein elektrolytstabiles anionisches Tensid ein, weist ein solches Perlglanzkonzentrat noch die Eigenschaft auf, die Aktivstoffe zu verkapseln, allerdings ist die Verwendung der Kombination Geminitensid / schlecht schäumende Detergenskomponente bevorzugt, weil diese zu einem besseren Einschluss des Aktivstoffes und zu einer höheren Stabilität der Zusammensetzung führt.

Weiterhin haben die Erfinder - ohne an die Theorie gebunden wollen zu sein - festgestellt worden, daß anders als in der Literatur beschrieben (R.L. Crombie, S.H. Nicholson, Comun. Journal Com. Esp. Deterg. 28 (1998) 87-94), in den erfindungsgemäßen Perlglanzeffekt aufweisenden Zusammensetzungen die Perlglanzkomponenten nicht in Form kleiner, in den Tensiddoppelschichten orientierten, Kristallen vorliegen.

Das erfindungsgemäße Perlglanzkonzentrat bildet längliche multilamellare flüssigkristalline Schichten. Die länglichen multilamellaren flüssigkristallinen Schichten sind aus mehreren Tensiddoppelschichten aufgebaut. Diese gestreckten multilamellaren Schichten bleiben - bei erfindungsgemäßem Einsatz - auch in der Anwendungsformulierung oder bei Wasserkonzentrationen, wie sie typischerweise in Formulierungen anzutreffen sind (1 bis 90 Gew%) erhalten.

Die länglichen multilamellaren flüssigkristallinen Schichten, die sich in erfindungsgemäßen Zusammensetzungen ausbilden, unterschieden sich deutlich von den aus konzentrischen Membranen aufgebauten Vesikeln, wie sie zum Verkapseln von Wirkstoffen beschrieben wurden (siehe z.B. WO 99/27907). Die Anordnung der länglichen multilamellaren flüssigkristallinen Schichten entspricht nicht der von Vesikeln, sondern eher der eines Systems aus Emulgator und Co-Emulgator, das ein Gelnetzwerk ausbildet (J. Britto, Euro Cosmetics, 9 (1998) 27-32).

Die Form der länglichen multilamellaren flüssigkristallinen Schichten ist aus Figur 1/4 ersichtlich. Hierbei handelt es sich um das in den Beispielen als Formulierung (A) wiedergegebene Perlglanzkonzentrat. Hierbei wurde das Perlglanzkonzentrat mit flüssigem Stickstoff schockgefroren, gebrochen, die Bruchfläche mit leitfähigem Material belegt und mit dem Rasterelektronenmikroskop (ESEM) untersucht. Zu sehen sind die länglichen multilamellaren Strukturen, die für den Einschluß von Aktivsubstanzen genutzt werden können. Dies unterscheiden sich deutlich von den spärischen, zwiebelartig aufgebauten Strukturen herkömmlicher Zusammensetzungen, wie sie z.B. in der WO 99/27907 beschrieben sind.

Besonders gut für das Verkapseln von Aktivstoffen im Perlglanzsystem eignen sich Aktivstoffe, die selbst einen zumindest leicht amphoteren Charakter haben, d.h. sowohl hydrophobe wie auch polare Gruppen enthalten, wobei diese als Teil der Doppelschichten eingebaut werden. Diese Aktivstoffe beeinträchtigen die Effizienz des Perlglanzgebers nicht. Öllösliche Aktivstoffe können von den länglichen multilamellaren flüssigkristallinen Schichten aufgenommen werden und bleiben damit auch vor z.B. Oxidation, Reduktion oder Hydrolyse geschützt. Wasserlösliche Aktivstoffe können in den wasserhaltigen Schichten zwischen den länglichen multilamellaren flüssigkristallinen Schichten untergebracht werden. Die Schutzwirkung des Perlglanzkonzentrates kann einfach anhand der Konzentration des unversehrten Aktivstoffes über einen bestimmten Zeitraum ermittelt werden.

Unter Geminitensiden versteht man - im Rahmen der vorliegenden Erfindung - grenzflächenaktive Verbindungen, die aus mindestens zwei, vorzugsweise aus zwei, Tensideinheiten, d.h. aus hydrophiler Kopfgruppe und hydrophober Gruppe, bestehen, die durch mindestens einen, vorzugsweise durch einen Abstandhalter, Spacer genannt, in der Nähe der Kopfgruppe miteinander verknüpft sind. Die Gemini- oder Zwillingstenside werden auch Dimertenside genannt und tragen ihren Namen aufgrund ihrer besonderen Bauart. Abhängig von der Natur der Kopfgruppe gibt es anionische, nichtionische, kationische und amphotere Geminitenside. Anders als konventionelle Tenside, die man ebenfalls in diese Gruppen einteilt, können Geminitenside jedoch auch Kombinationen von Kopfgruppen unterschiedlichen Charakters tragen. Dabei handelt es sich meist um Kombinationen aus nichtionischen und ionischen Gruppen. Vorzugsweise weist das Geminitensid mindestens eine anionische Gruppe auf.

Zu den bevorzugt in den erfindungsgemäßen Tensidzusammensetzungen eingesetzten Geminitensiden zählen solche, die an der Verknüpfungsstelle zwischen Spacer, hydrophiler und hydrophober Gruppe Stickstoffatome enthalten. Dazu gehören bevorzugt Geminitenside mit Amin- oder Amidgruppen aufweisenden Spacern aber auch sich von Dicarbonsäuren ableitende Spacer, sich von Betainstrukturen ableitende, hydrophile Doppelkopfgruppen, die gegebenenfalls durch Alkoxylieren (insbesondere Ethoxylieren) hergestellte Seitengruppen aufweisen, die Sulfonsäure-, Phosphonsäure-, Carbonsäure oder Alkoholgruppen (einschließlich Polyalkoholen) tragen können, und hydrophobe Doppelketten mit 5 bis 25 C-Atomen, die verzweigt oder unverzweigt sein können und bis zu 2 nicht benachbarte Doppelbindungen tragen können.

Die folgenden allgemeine Strukturvarianten der Geminitenside wie durch die Formeln wiedergegeben sind für die erfindungsgemäße Tensidzusammensetzungen besonders geeignet. Die bevorzugten Strukturvarianten werden durch die Definition der Substituenten / Spacer näher erläutert, wobei jede einzelne Definition eines Substituenten / Spacers auch für sich allein genommen das Geminitensid charakterisieren kann. Die Offenbarung der unter A.I bis D.IV genannten Schriften wird hiermit bezüglich der Definition der Geminitenside ausdrücklich zum Inhalt dieser Anmeldung gemacht.

### Variante A: Auf amid- oder aminhaltigen Spacern beruhende Strukturen

### A.I Geminitenside der allgemeinen Formel (A.I) analog WO 96/14926

wobei die Substituenten unabhängig voneinander folgende Bedeutung haben:
- R¹, R³: C₅- bis C₂₅-Alkyl, verzweigt oder unverzweigt, gesättigt, gegebenenfalls bis zu 2-fach nicht-benachbart ungesättigt;
- R²: C₁- bis C₁₂-Alkylen;
- X,Y: (C₂H₄O-)ₓ(C₃H₆O-)_{y}-FR; x+y ≥ 1, x: 0-15, y: 0-10 und
- FR: -SO₃M, -CH₂-CO₂M, -P(O)(OM)₂, H, -C₃H₆SO₃M; oder
-CH₂(CHOH)₄CH₂OH, soweit x+y=0; wobei M = ein Gegenion wie Alkali, (Alkyl)Ammonium, Alkanolammonium, H oder ½ Erdalkali ist.

### A.II Geminitenside mit Dicarbonsäure-stämmigen Spacern der allgemeinen Formel (A.II) analog WO 96/25388

wobei die Substituenten unabhängig voneinander die für die allgemeine Formel (A.I) angegebene Bedeutung haben.

### A.III Amphotere Geminitenside der allgemeinen Formel (A.III) analog WO 97/31890

wobei die Substituenten unabhängig voneinander die für die allgemeine Formel (A.I) angegebene Bedeutung haben. Geminitenside der allgemeinen Formel (A.III) sind amphotere Verbindungen, so daß sie bei entsprechend saurem Umgebungsmedium auch kationisch werden können.

### Variante B: Auf amid- oder aminhaltigen Spacern beruhende Strukturen

### B.I Geminitenside der allgemeinen Formel (B.I) analog DE 19622612 oder JP-A 10-175934

wobei die Substituenten unabhängig voneinander folgende Bedeutung haben:
- R¹, R³: C₅- bis C₂₅- Alkyl, verzweigt oder unverzweigt, gesättigt, gegebenenfalls bis zu 2-fach nicht-benachbart ungesättigt;
- R²: C₁- bis C₁₂-Alkylen;
- A: CHR⁴, CH₂, C₂H₄, C₃H₆, C₄H₈;
- R⁴: Rest einer Aminocarbonsäure und
- M: ein Gegenion wie Alkali, (Alkyl)Ammonium, Alkanolammonium, H oder ½ Erdalkali.

### B.II Geminitenside der allgemeinen Formel (B.II) analog EP 0 708 079

wobei die Substituenten unabhängig voneinander die für die allgemeine Formel (B.I) angegebene Bedeutung haben und
- R⁵, R⁶: C6- bis C36-Alkyl, verzweigt oder unverzweigt, gesättigt, gegebenenfalls bis zu 2-fach nicht-benachbart ungesättigt;
- X: Alkylen- oder Alkenylengruppe mit 1 bis 6 Kohlenstoffatomen, die mit einer Hydroxylgruppe oder einer Sulfonsäuregruppe oder einer Carboxygruppe substituiert sein kann;
- Y¹: eine Sulfonat- oder Sulfatgruppe oder eine Carboxylgrupppe und
- Y²: eine Hydroxylgruppe, ein Schwefelsäurerest oder -O-(CO)X-COOH bedeuten.

### B.III Geminitenside der allgemeinen Formel (B.III) analog JP-A-8-311003

wobei die Substituenten unabhängig voneinander die für die allgemeine Formel (B.I) angegebene Bedeutung haben und

| | | |
|---|---|---|
| FG | -COOM oder -SO₃M | bedeutet. |

### B.IV Geminitenside der allgemeinen Formel (B.IV) analog JP-A 11-60437

wobei die Substituenten unabhängig voneinander, die bei den allgemeinen Formeln (B.I) und (B.II) angegebene Bedeutung haben und
- AO: Alkylenoxideinheiten, d.h. Ethylenglykol-, Propylenglykol und Butylenglykolethereinheiten, allein oder statistisch oder blockweise verteilt, mit n = 1 bis 20 und
- Z: -SO₃M, -C₂H₄SO₃M, -C₃H₆SO₃M, -P(O)(OM)₂ oder -CH₂-COOM, -C₂H₄-COOM bedeuten.

### B.V Geminitenside der allgemeinen Formel (B.V)

wobei die Substituenten unabhängig voneinander folgende Bedeutung haben:
- R¹, R³: C₅- bis C₂₅- Alkyl, verzweigt oder unverzweigt, gesättigt, gegebenenfalls bis zu 2-fach nicht-benachbart ungesättigt;
- R²: C₁- bis C₁₂-Alkylen;
- M: ein Gegenion wie Alkali, (Alkyl)Ammonium, Alkanolammonium, H oder ½ Erdalkali, wobei die Carbonsäuregruppen auch nur teilweise neutralisiert sein können.

### Variante C: Auf amid- oder aminhaltigen Spacern beruhende Strukturen

### C.I Geminitenside der allgemeinen Formel (C.I) analog EP 0 697 244

wobei die Substituenten unabhängig voneinander folgende Bedeutung haben:
- R¹: C₅- bis C₂₅-Alkyl, verzweigt oder unverzweigt, gesättigt, gegebenenfalls bis zu 2-fach nicht-benachbart ungesättigt, hydroxysubstituiert oder perfluoriert;
- R²: C₁- bis C₁₂-Alkylen oder hydroxysubstituierte Derivate davon;
- B: eine Amidgruppe [-C(O)N(R²)- oder -N(R⁵)C(O)-], eine Carboxylgruppe [-C(O)O- oder -OC(O)-], eine Polyethergruppe [-(O(R⁶-O)ₓ-];
- R⁵: für C₁- bis C₄-Alkyl oder hydroxysubstituiertes Alkyl oder H steht;
- R⁶: für C₂- bis C₄-Alkylen;
- x: eine Zahl von 1 bis 20;
- R³: für C₁- bis C₁₂- Alkyl oder hydroxysubstituierte Derivate davon, R⁷-D-R⁷ oder eine Polyethergruppe [-(O(R⁶-O)ₓ-];
- R⁷: für C₁- bis C₆- Alkylen oder hydroxysubstituierte Derivate davon;
- D: -O-, -S-, -N(R⁸)- ;
- R⁴: Alkylen oder Alkylaryl mit 1 bis 12 C-Atomen oder die hydroxysubstituierten Derivaten oder R⁹-D¹-R⁹ ;
- R⁸: C₁- bis C₁₂-Alkyl oder hydroxysubstituiertes Alkyl oder H oder R⁹-D¹-R⁹;
- R⁹: für C₁- bis C₆- Alkylen oder hydroxysubstituierte Derivate davon oder Aryl;
- D¹: -O-, .-S-, -SO₂-, -C(O)-, [-(O(R⁷-O)ₓ-], (R¹⁰)ₜ[N(R¹⁰)]_{z} oder Aryl;
- R¹⁰: C₁- bis C₁₂-Alkyl oder hydroxysubstituiertes Alkyl oder H oder Aryl;
- t,z: unabhängig voneinander eine Zahl von 1 bis 4 bedeuten und
- Y: unabhängig voneinander für -SO₃H, O-SO₃H, -OP(O)(OH)₂, -P(O)(OH)₂, -COOH, -CO₂-C₆H₄-SO₃H und deren Salze davon steht.

### C.II Geminitenside der allgemeinen Formel (C.II) analog EP 0 697 245

wobei die Substituenten unabhängig voneinander die für die allgemeine Formel (C.I) angegebene Bedeutung haben und
- R¹¹: C₅- bis C₂₃-Alkyl, verzweigt oder unverzweigt, gesättigt, gegebenenfalls bis zu 2-fach nicht-benachbart ungesättigt, hydroxysubstituiert oder perfluoriert oder R¹⁴-B-R²;
- R¹⁴: C₁- bis C₁₂-Alkyl, verzweigt oder unverzweigt, gesättigt, gegebenenfalls bis zu 2-fach nicht-benachbart ungesättigt, oder die hydroxysubstituierten Derivate;
- R¹²: C₁- bis C₁₂-Alkylen, verzweigt oder unverzweigt, gesättigt, gegebenenfalls bis zu 2-fach nicht-benachbart ungesättigt, oder die hydroxysubstituierten Derivate oder eine Amidgruppe [-C(O)N(R²)- oder -N(R⁵)C(O)], eine Carboxylgruppe [-C(O)O- oder -OC(O)-], eine Polyethergruppe [(O(R⁶-O)ₓ-] oder R⁹-D¹-R⁹ und
- A: -CR⁶= oder -N= unter der Voraussetzung, daß wenn A gleich -N= ist, R¹¹ gleich R¹⁴-B-R² bedeuten.

### C.III Geminitenside der allgemeinen Formel (C.III) analog DE 4227391 und DE 19608117

wobei die Substituenten unabhängig voneinander die für die allgemeinen Formeln (C.I) und (C.II) angegebene Bedeutung haben und
- R²¹: C₅- bis C₂₃-Alkyl, verzweigt oder unverzweigt, gesättigt, gegebenenfalls bis zu 2-fach nicht-benachbart ungesättigt;
- R²², R²⁴: C₁- bis C₆ Alkylen;
- R²³: Methyl, Ethyl, Propyl oder eine Polyethergruppe [-(O(R⁶-O)ₓ-]

bedeuten.

### Variante D :

### D. I Geminitenside der allgemeinen Formel (D.I) analog US 5,863,886

wobei die Substituenten unabhängig voneinander folgende Bedeutung haben:
- R, R¹: C₅- bis C₃₀-Alkyl, verzweigt oder unverzweigt, gesättigt, gegebenenfalls bis zu 2-fach nicht-benachbart ungesättigt, hydroxysubstituiert oder perfluoriert;
- R²: C₁-bis C₁₀- Alkylen, Arylen und hydroxysubstituierte Derivat, ein Polyether [-O(R⁴O)ₓ-], -S-, -SO₂-, -O-, -S-S-, -O-R⁵-O- oder ―S-R⁵-S-; Variable für eine direkte Bindung zwischen den beiden α-Kohlenstoffen;
- R⁴: C₂- bis C₄-Alkylen;
- R⁵: C₁- bis C₁₀-Alkylen, Arylen oder Alkylarylen, -N(R⁶)- oder -(NR⁶)-R⁷⁻(NR⁶)- ;
- R⁶: C₁- bis C₆-Alkyl;
- R⁷: C₁- bis C₆-Alkyl, wobei R⁷ und R⁶ auch Teil eines heterocyclischen Ringes sein können;
- X: Polyether [-O(R⁴O)ₓ-], wobei x eine Zahl von 1 bis 30 ist, -O-, NZ;
- Z: C₁- bis C₁₀- Alkyl, Aryl, Alkylaryl oder H und
- Y, Y¹: unabhängig voneinander H, -CH₂-COOH und Salze, ein Kohlenwasserstoffrest mit mindestens 2 Hydroxylgruppen, wie Erythrose, Threose, Ribose, Arabinose, Xylose, Fructose, Lyxose, Allose, Altrose, Glucose, Mannose, Galactose und ihre Mischungen.

### D.II Geminitenside der allgemeinen Formel (D.II)

wobei die Substituenten unabhängig voneinander die für die allgemeine Formel (D.I) angegebene Bedeutung haben und
- AO: -C(O)-, -C(O)- [-O(R⁴O)ₓ-], -CH₂- [-O(R⁴O)ₓ-], -CH₂-O-;
- T, T¹: unabhängig voneinander -OM, -H, -CH₃, -C₂H₅, -SO₃M, -CH₂COOM, -C₂H₄-COOM, -C₃H₆-SO₃M, -O-P(O)(OM)₂ und
- M: Alkyli, ½ Erdalkali, Ammonium, Mono-, Di-, Trialkanolammonium oder H bedeuten.

### D.III Geminitenside der allgemeinen Formel (D.III) analog WO 96/16930

wobei die Substituenten unabhängig voneinander die für die allgemeinen Formeln (D.I) und (D.II) angegebene Bedeutung haben und
- R⁸: NYY¹, -O(R⁴O)ₓH oder -O(R⁴O)ₓ-C(O)-CHR-CHR¹-C(O)NYY¹ bedeutet.

### D.IV Geminitenside der allgemeinen Formel (D.IV) analog WO 96/25384

wobei die Substituenten die für die allgemeinen Formeln (D.I), (D.II) und (D.III) angegebene Bedeutung haben und
- t: eine ganze Zahl von 1 bis 100, bevorzugt 1 bis 20, besonders bevorzugt 1 bis 4 bedeutet.

Vorzugsweise werden in den Tensidzusammensetzungen als Detergenskomponente mit schlecht schäumender, vorzugsweise milder, Charakteristik folgende Verbindungen eingesetzt:
wasserlösliche Zuckertenside, acylierte Protein-Derivate, Sulfosuccinate, insbesondere Natrium- -Mono- und -Di-alkanol-sulfobernsteinsäureester mit verzweigten oder unverzweigten, gesättigten oder 1 bis 3-fach nicht-benachbart ungesättigten Alkylresten im Bereich von C₆ bis C₁₈, oder Acyllactylate, insbesondere Natrium-, Kalium-, Magnesium- oder Calciumsalze der an der Hydroxylgruppe mit linearen oder verzweigten, gesättigten oder 1 bis 3-fach nicht-benachbart ungesättigten, cyclischen oder acyclischen Carbonsäuren mit C₆ bis C₂₄ veresterter monomerer Milchsäure oder deren Oligomeren, wobei der Oligomerisierungsgrad der Milchsäure vorzugsweise bei 1,1 bis 10, besonders bevorzugt bei 1,1 bis 4 liegt, oder Alkyl(poly)glucoside mit einem Oligomerisierungsgrad von 1,0 bis 10, vorzugsweise 1 bis 3, und Alkylresten, die verzweigt oder unverzweigt, gesättigt oder 1 bis 3-fach nicht-benachbart ungesättigt, cyclisch oder acylisch sind, und 6 bis 24 Kohlenstoffatome enthalten, oder Alkali-, Erdalkali-, Mono-, Di- und Trialkanolammonium-, Ammonium-, Mono-, Di-, Trialkylammoniumsalze N-acylierter Aminosäuren, einschließlich ggf. auch teil-N-acylierter Oligo-/Poly-Aminosäuren, wie der Alkylisethionate, die Alkylreste mit 6 bis 24 Kohlenstoffen enthalten und verzweigt oder unverzweigt, gesättigt oder 1- bis 3-fach nicht-benachbart ungesättigt sind, oder Alkali-, Erdalkali-, Mono-, Di- und Trialkanolammonium-, Ammonium-, Mono-, Di-, Trialkylammoniumsalze der Acylsarcosinate, die Alkylreste mit 6 bis 24 Kohlenstoffen enthalten und verzweigt oder unverzweigt, gesättigt oder 1- bis 3-fach nicht-benachbart ungesättigt sind, oder Proteinkondensate mit C₆- bis C₂₄-Acylresten, die verzweigt oder unverzweigt, gesättigt oder 1- bis 3-fach nicht-benachbart ungesättigt sind, oder Betaine, die Alkylketten mit 6 bis 24 Kohlenstoffatomen enthalten, die verzweigt oder linear, gesättigt oder 1- bis 3-fach nicht-benachbart ungesättigt sein können. Bei den Betainen sind solche vom Amidoamin-Typ bevorzugt. Acylglutamate mit 6 bis 24 Kohlenstoffatomen in der Acylkette, die linear oder verzweigt, gesättigt oder 1- bis 3-fach nicht-benachbart ungesättigt sein kann, eignen sich ebenfalls. Besonders bevorzugte weitere Detergenskomponenten für die erfindungsgemäßen Mischungen sind Acyllactylate und Acylglutamate.

Mild im Sinne der Erfindung bedeutet, daß die entsprechenden Verbindungen / Zusammensetzung kennzeichnungsfrei (z.B. gemäß Richtlinie 67-548-EWG, Gefahrstoffverordnung) hinsichtlich ihres Irritationspotentials für Haut und Augen sind.

Unter der Eigenschaft "mit schlecht-schäumender Charakteristik" ist im Sinne der Erfindung zu verstehen, daß diese Tenside in ihrer Eigenschaft als weitere Detergenskomponente zwei von drei der unten aufgeführten Werte bei der Beurteilung ihres Schaumbildungsverhaltens unterschreiten.

Die Kriterien sind
- die Schaumlamellendicke in mm direkt nach der Schaumherstellung,
- der Blasenzahl pro Bildfläche bei 100facher Vergrößerung direkt nach der Herstellung, beide durch die Mikroskopie des Schaumes bestimmt, und
- das Anschäumverhalten im Handversuch.

Unter der Eigenschaft "mit schlecht-schäumender Charakteristik" ist im Sinne der Erfindung zu verstehen, daß diese Tenside in ihrer Eigenschaft als weitere Detergens-Komponente zwei von drei der unten aufgeführten Werte bei der Beurteilung ihres Schaumbildungsverhaltens unterschreiten.

Die Kriterien sind die
- Schaumlamellendicke in mm direkt nach der Schaumherstellung,
- der Blasenzahl pro Bildfläche bei 100facher Vergrößerung direkt nach der Herstellung, beide durch die Mikroskopie des Schaumes bestimmt, und
- das Anschäumverhalten im Handversuch.

Versuchsdurchführung zur Bestimmung der Eigenschaft "mit schlecht-schäumender Charakteristik":

8 Gew.-% des zu charakterisierenden Tensids werden in demineralisiertem Wasser gelöst. Die zu untersuchende Tensidlösung wird 10 min. bei 1500 U/min mit Apparatur mit Blattrührer gemäß Figur 2/3 bis 4/4 gerührt, wobei sich die Lösung etwas erwärmt (von Raumtemperatur auf ca. 35°C). Nach 10 Minuten Rührzeit wird der entstandene Schaum von oben abgeschöpft und direkt mikroskopiert - hierbei wird die Lamellendicke in mm gemessen und die Anzahl der Schaumblasen im Bildausschnitt bestimmt.

Neben der durch Rühren erzeugten Schaumqualität wird auch das Anschäumverhalten eines Tensids unter fließendem kalten Leitungswasser beurteilt. Hierzu werden 2 g Tensid auf die Innenhandflächen verteilt und unter fließendem Wasser gleichmäßig verrieben. Die Schaumqualität wird in vier Stufen beurteilt, 0 = keine Schaumbildung, 1 = mäßige Schaumbildung, 2 = gute Schaumbildung und 3 = sehr gute Schaumbildung.

Als schlecht schäumend werden Tenside beurteilt, wenn sie die Grenzen von mindestens zwei der drei unten genannten Kriterien unterschreiten, d.h.
- Lamellendicken kleiner oder gleich 16 mm aufweisen oder
- kleiner oder gleich 16 Blasen im Bildausschnitt aufweisen oder
- im Anschäumverhalten mit 1 oder schlechter beurteilt werden.

Als gut schäumend werden Tenside beurteilt, wenn sie alle drei Kriterien mit Werten von ≥ 20 mm in der Lamellendicke, ≥ 20 Blasen im Bildausschnitt (beides direkt nach dem Anschäumen) und ein mit 3 beurteiltes Anschäumverhalten aufweisen.

Das verwendete Verfahren zur Schaumherstellung ist in Fig. 2 bis 4 schematisch dargestellt. Die Zeichnung zeigt schematisch in Fig. 2 den verwendeten Blattrührer zur Schaumherstellung, in Fig. 3 den Versuchsaufbau zur Schaumherstellung -jeweils mit den Größenangaben in cm, wobei H die Höhe der ungeschäumten Lösung ist -, und in Fig. 4 den Zustand nach Aufschäumen bei einer Umfangsgeschwindigkeit des Blattrührers von 5 m/sec. (S = Schaum, D = Detergenslösung). Nach 10 Minuten Rührzeit wurde der entstandene Schaum von oben abgeschöpft und sowohl direkt als auch nach 2, 5 und 15 Minuten mikroskopiert. Für alle Untersuchungen wurde folgender Versuchsaufbau gewählt, um den Einfluß der Tensidmischungen auf das Schaumbildungsverhalten zu evaluieren:

Das Verfahren zur Schaumherstellung ist auch in der Deutschen Patentanmeldung 199 43 681 beschrieben, deren Offenbarungsgehalt hiermit auch zum Gegenstand dieser Anmeldung gemacht wird.

Als elektrolytstabile anionische Tenside sind die folgenden Verbindungen besonders für das erfindungsgemäße Perlglanzkonzentrat geeignet:
Alkylsarcosinate, Alkanolethersulfate, Alkanolsulfate, Alkyltaurate und -isethionate, Sulfobetaine, Olefinsulfonate, Ethercarbonsäuren und deren Salze sowie Alkanolphosphorsäureester und deren Salze, wobei die Alkylketten 8 bis 22 C-Atome enthalten.

Die folgenden nichtionischen Tenside sind für die Herstellung der erfindungsgemäßen Perlglanzkonzentrate besonders geeignet:
Anlagerungsprodukte von 2 bis 30 Mol Ethylenoxid und / oder 0 bis 5 Mol Propylenoxid an lineare Alkylalkohole mit 6 bis 22 C-Atomen, an Fettsäuren mit 6 bis 22 C-Atomen, an Alkylphenole mit 8 bis 15 C-Atomen in der Alkylgruppe und an Mono-, Di- und Triglyceride. C12- bis C18-Fettsäuremono- und -diester von Anlagerungsprodukten von 1 bis 30 Mol Ethylenoxid an Glycerin, Sorbitanmono- und -diester von gesättigen und ungesättigten Fettsäuren mit 6 bis 22 C-Atomen und deren Ethylenoxidanlagerungsprodukten, Alkylmono- und -oligoglycoside mit 6 bis 22 C-Atomen im Alkylrest und deren ethoxylierte Analoga. Anlagerungsproducte von 2 bis 60 Mol Ethylenoxid an Ricinusöl und / oder gehärtetes Ricinusöl, Polyol- und Polyglycerinester, wie z.B. Polyglycerinpolyricinoleat, Polyglcerindimerate oder Polyglycerinpoly-12-hydroxystearat und Gemische dieser Substanzklassen. Partialester auf Basis linearer, verzweigter, ungesättigter bzw. gesättigter C6- bis C22-Fettsäuren, Ricinolsäure sowie 12-Hydroxystearinsäure und Glycerin, Polyglycerin, Pentaerythrit, Dipentaerythrit, Zuckeralkohole (z.B. Sobit), Alkylglucoside sowie Polyglucoside (z.B. Cellulose). Trialkylphosphate sowie Mono-, Di- und / oder Tri-PEG-alkylphosphate, Wollwachsalkohole, Polysiloxan-Polyalkyl-Copolymere bzw. entsprechender Derivate. Mischester aus Pentaerythrit, Fettsäuren, Citronensäure und Fettalkohol und / oder Mischester von Fettsäuren mit 6 bis 22 C-Atomen, Methylglucose und Polyolen, vozugsweise Glycerin sowie Polyalkylenglykole.

Besonders bevorzugt sind Alkoholethoxylate mit 6 bis 13 C-Atomen und 4 bis 15 Mol Ethylenoxid, z.B. MARLIPAL ® O13/120, Laureth-9 oder MARLIPAL ® 1012/6, und andere nichtionische Tenside mit vergleichbarem HLB und einer Molmasse < 800 g / Mol.

Als perlglanzgebende Komponente im erfindungsgemäßen Perlglanzkonzentrat sind die folgenden Verbindungen besonders geeignet:
Metallseifen von C12- bis C22-Fettsäuren, z.B. Magnesiumstearat, Mg-, Zn-, Cu- Al- oder Ti-Salze in Kombination mit einer vorgenannten Fettsäure, C12- bis C22-Fettsäuren, langkettige Alkylalkohole mit 18 bis 36 C-Atomen, Alkylalkoholether aus C8- bis C22-Alkylalkoholen, Fettketone mit insgesamt mindestens 18 C-Atomen, Alkanolamide auf der Basis von C10- bis C22-Carbonsäuren und Monoethanolamin, Mono- oder Diester von Glycerin oder Ethylenglykol oder 1,2-Propylenglykol, Butylenglykol, Hexylenglykol und / oder Polyethylenglykol mit einem durchschnittlichen Molekulargewicht von 80 bis 1.000 g / Mol und C12- bis C36-Carbonsäuren. Bevorzugt sind Mono-bis Triethylenglykol-mono- und -distearate, ganz besonders geeignet sind die Monostearate des Mono-, Di- und Triethylenglykols.

Unter den erfindungsgemäßen Aktivstoffen sind besonders reduktions- oder oxidationsempfindliche Stoffe, in Wasser und Öl besonders schwer lösliche Stoffe oder besonders hydrolyseempfindliche oder tensidempfindliche Stoffe zu verstehen. Besonders geeignet sind hier Antioxidantien, Vitamine (besonders Tocopherol, Retinol) und ihre Derivate, wie besonders ihre Ester, Enzyme, Proteine und Pheromone. Au-ßerdem eignen sich auch Stoffe, die aufgrund ihrer Acidität Probleme in der Formulierung bereiten können, wie beispielsweise α-Hydroxysäuren. Darüber hinaus sind organische UV-Absorber, Hautbräunungsmittel, z.B. Dihydroxyaceton, Geruchsstoffe, beispielsweise zur Parfümierung oder zur Insektenabwehr, wie besonders Thiole, ternäre oder cyclische Amine, natürliche Essenzen, deren insektenabstoßende Wirkung bekannt ist, z.B. Citronen- oder Orangenterpene, Neem-Öl Extrakt oder insektenabstoßende Pheromone zum Einschluß in das Perlglanzkonzentrat geeignet. Weiter geeignet sind essentielle Öle, Aroma- oder auch Farbstoffe.

Wird auf die Kombination Geminitensid / schlecht schäumende Detergents-Komponente verzichtet, kann es bei ungenügender Stabilität der Aktivstoffe notwendig werden, Agenzien zur Stabilisierung der lamellaren Schichten zuzusetzen (Stabilisatoren). Besonders geeignet sind hier Cholesterin und seine Derivate sowie Phytosterine und deren Derivate sowie gesättigten oder ungesättigte Fettsäuren, insbesondere C12- bis C22- Fettsäuren. Weiterhin können die folgenden hydrophilen Verbindungen in beiden Fällen als Stabilisator eingesetzt werden, wobei nachgenannte Verbindungen zusätzlich eine bessere Fließfähigkeit der erfindungsgemäßen Zusammensetzungen gewährleisten: Glycerin oder Ethylenglykol oder 1,2-Propylenglykol, Butylenglykol, Hexylenglykol und / oder Polyethylenglykol mit einem durchschnittlichen Molekulargewicht von 80 bis 1.000 g / Mol.

### Herstellung:

Die erfindungsgemäßen Perlglanzkonzentrate können hergestellt werden, in dem die Komponenten (A), (B), (C), (D) und (E) bei 20 bis 80 °C bevorzugt bei 40 bis 50 °C, gemischt werden und bei 30 bis 80 °C, bevorzugt bei 40 bis 50 °C Wasser zugesetzt wird. Der Perlglanzeffekt stellt sich bei 25 bis 30 °C ein und ist bei Temperaturen bis zu 60 °C stabil. Das fertige Perlglanzkonzentrat kann der Anwendungsformulierung bei Raumtemperatur beigemischt werden.

Die Beurteilung des Perlglanzes erfolgt auf einer Skala von 1 = brillant bis 5 = stumpf, mit Hilfe des Mikroskops wird auf vorhandene Kristalle geprüft (0 = keine Kristalle, 1 = Kristalle sichtbar). Darüber hinaus wird überprüft, ob die gestreckten multilamellaren Schichten von Wasser oder einem in den Anwendungsformulierungen häufig verwendeten Tensid (Alkoholethersulfate, Cocoamidopropylbetain) auf- bzw. angelöst werden (1 = ja, 0 = nein).

Die temperaturabhängige Viskosität der Konzentrate wird bestimmt, um die Temperaturbeständigkeit der Konzentrate zu prüfen.

Beispiele für erfindungsgemäße Perlglanzkonzentrate sind folgende tabellarisch zusammengestellte Zusammensetzungen:

| [CTFA INCI] Formulierung | A [Gew.%] | B [Gew.%] |
|---|---|---|
| PEG-3 Stearate | 10 | 10 |
| Laureth-9 | 18 | 0 |
| Isotrideceth-13 | 0 | 18 |
| Sodium Lauroyl Lactylate, Sodium, Dicocoylethylenediamine PEG-15 sulfate (Geminitensid - | | |
| Diamidethersulfat) (CERALUTION ® F) | 10 | 10 |
| PEG-400 | 8 | 8 |
| Aqua | 54 | 54 |

| [CTFA INCI] Formulierung | C [Gew.%] | D [Gew.%] |
|---|---|---|
| Glykol Stearate | 10 | 10 |
| Laureth-9 | 18 | 0 |
| Isotrideceth-13 | 0 | 18 |
| Sodium Lauroyl Lactylate, Sodium Dicocoylethylenediamine PEG-15 sulfate (Geminitensid - Diamidethersulfat) | 10 | 10 |
| PEG-400 | 8 | 8 |
| Aqua | 54 | 54 |

| [CTFA INCI] Formulierung | E [Gew.%] | F [Gew.%] |
|---|---|---|
| PEG-3 Stearate | 10 | 10 |
| Laureth-9 | 18 | 0 |
| Isotrideceth-13 | 0 | 18 |
| Sodium Lauroyl Lactylate, Sodium Dicocoylethylenediamine PEG-15 sulfate (Geminitensid - Diamidethersulfat) | 10 | 10 |
| PEG-400 | 8 | 8 |
| Aqua | 53 | 53 |
| Tocopherol | 1,0 | 0 |
| Retinol | 0 | 1,0 |

| [CTFA INCI] Formulierung | G [Gew.%] |
|---|---|
| PEG-3 Stearate | 10 |
| Laureth-9 | 20 |
| Isotrideceth-13 | 0 |
| Sodium Lauroyl Lactylate, Sodium Dicocoylethylenediamine PEG-15 sulfate | |
| (Geminitensid - Diamidethersulfat) | 10 |
| PEG-400 | 8 |
| Aqua | 49 |
| Ascorbyl Dipalmitate | 3 |

Die Fähigkeit der erfindungsgemäßen Zusammensetzungen Aktivstoffe wirkungsvoll zu verkapseln wird kann z.B. durch den pH-Verlauf bei Lagerung der Formulierung G und jeweils gleicher Menge Ascorbyl Dipalmitat in Wasser nachgewiesen werden (siehe Diagramm 1/1). Der signifikante Abfall des pH-Wertes zeigt die Hydrolyse des Ascorbyldipalmitates an. Ist dieser Ester, wie in Formulierung G verkapselt, findet keine signifikante Hydrolyse statt.

## Patentansprüche

1. Tensidzusammensetzung enthaltend ein wäßriges fließfähiges Perlglanzkonzentrat in Konzentrationen von 0,5 bis 10 Gew%, wobei das Perlglanzkonzentrat enthält
(A) 5 bis 30 Gew% einer anionischen Tensid-Komponente bestehend aus
(A1) einem oder mehreren anionischen Geminitensiden und einem oder mehreren anionischen Detergens-Komponenten mit schlecht schäumender Charakteristik und/oder
(A2) einem oder mehreren elektrolytstabilen anionischen Tensiden;
(B) 5 bis 30 Gew% ein oder mehrere nichtionische Tenside und
(C) 5 bis 30 Gew% eine oder mehrere perlglanzgebende Komponenten und gegebenenfalls einen oder beide der folgenden Komponenten
(D) 0 bis 50 Gew% einen oder mehrere Aktivstoffe und
(E) 0 bis 20 Gew% ein oder mehrere Stabilisatoren zur Stabilisierung der lamellaren Schichten,
jeweils bezogen auf das Perlglanzkonzentrat,
wobei die Geminitenside grenzflächenaktive Verbindungen sind, die aus mindestens zwei Tensideinheiten, d.h. aus hydrophiler Kopfgruppe und hydrophober Gruppe, bestehen, die durch mindestens einen Spacer in der Nähe der Kopfgruppen miteinander verknüpft sind.

2. Tensidzusammensetzung gemäß Anspruch 1 enthaltend ein Perlglanzkonzentrat mit (D) einem oder mehreren Aktivstoffen.

3. Tensidzusammensetzung gemäß Anspruch 1 enthaltend 0,1 bis 10 Gew%, der Komponente (D) bezogen auf das Perlglanzkonzentrat.

4. Tensidzusammensetzung gemäß Anspruch 1 bis 3, **dadurch gekennzeichnet, daß** diese multilamellare flüssigkristalline Schichten aufweist.

5. Tensidzusammensetzung gemäß Anspruch 1 bis 3, wobei die Komponente (A) nur aus
(A1) einem oder mehreren anionischen Geminitensiden und einem oder mehreren anionischen Detergens-Komponenten mit schlecht schäumender Charakteristik besteht.

6. Verwendung eines wäßrigen fließfähigen Perlglanzkonzentrates enthaltend
(A) eine anionische Tensid-Komponente bestehend aus
(A1) einem oder mehreren anionischen Geminitensiden und einem oder mehreren anionischen Detergens-Komponenten mit schlecht schäumender Charakteristik und /oder
(A2) einem oder mehreren elektrolytstabilen anionischen Tensiden;
(B) ein oder mehrere nichtionische Tenside und
(C) eine oder mehrere perlglanzgebende Komponenten,
(D) einen oder mehrere Aktivstoffe
und gegebenenfalls
(E) ein oder mehrere Stabilisatoren,
wobei die Geminitenside grenzflächenaktive Verbindungen sind, die aus mindestens zwei Tensideinheiten, d.h. aus hydrophiler Kopfgruppe und hydrophober Gruppe, bestehen, die durch mindestens einen Spacer in der Nähe der Kopfgruppen miteinander verknüpft sind,
zur Herstellung einer Tensidzusammensetzung, enthaltend das Perlglanzkonzentrat in Konzentrationen von 0,1 bis 75 Gew%, wobei in der Tensidzusammensetzung der Aktivstoff im Perlglanz verkapselt ist und das Perlglanzkonzentrat in der Tensidzusammensetzung multilamellare flüssigkristalline Schichten bildet.

7. Verwendung eines wäßrigen fließfähigen Perlglanzkonzentrates gemäß Anspruch 6, wobei die Komponente (A) nur aus
(A1) einem oder mehreren anionischen Geminitensiden und einem oder mehreren anionischen Detergens-Komponenten mit schlecht schäumender Charakteristik besteht.

8. Verwendung eines wäßrigen fließfähigen Perlglanzkonzentrates gemäß Anspruch 6, wobei die Tensidzusammensetzung das Perlglanzkonzentrat in Konzentrationen von 0,5 bis 10 Gew% enthält.

## Claims

1. Surfactant composition comprising an aqueous, flowable pearly luster concentrate in a concentration of 0.5 to 10 % by weight, wherein the pearly luster concentrate comprises
(A) 5 to 30 % by weight of an anionic surfactant component consisting of
(A1) one or more anionic gemini surfactants and one or more anionic detergent components having a poor-foaming characteristic and/or
(A2) one or more electrolyte-stable anionic surfactants,
(B) 5 to 30 % by weight of one or more non-ionic surfactants, and
(C) 5 to 30 % by weight of one or more pearl luster giving components, and optionally, one or both of the following components:
(D) 0 to 50 % by weight of one or more active substances, and
(E) 0 to 20 % by weight of one or more stabilisers to stabilize the lamellar layers each related to the pearly luster concentrate,
wherein the gemini surfactants are surface active compounds consisting of at least two surfactant units, namely out of a hydrophilic head group and hydrophobic group, linked with each other by at least one spacer near the head group.

2. The surfactant composition according to claim 1 comprising the pearly luster concentrate with (D) one or more active substances.

3. The surfactant composition according to claim 1 comprising 0.1 to 10 % by weight, related to the pearly luster concentrate, of component (D).

4. The surfactant composition according to any of claims 1 to 3 **characterized in that** the surfactant composition comprises multilamellar, liquid-crystalline layers.

5. The surfactant composition according to any of claims 1 to 3 wherein component (A) consists solely of (A1) one or more anionic gemini surfactants and one or more anionic detergent components having a poor-foaming characteristic.

6. Use of an aqueous, flowable pearly luster concentrate comprising an anionic surfactant component consisting of
(A1) one or more anionic gemini surfactants and one or more anionic detergent components having a poor-foaming characteristic and/or
(A2) one or more electrolyte-stable anionic surfactants,
(B) one or more non-ionic surfactants, and
(C) one or more pearl luster giving components, and
(D) one or more active substances,
and optionally
(E) one or more stabilisers,
wherein the gemini surfactants are surface active compounds consisting of at least two surfactant units, namely out of a hydrophilic head group and hydrophobic group, linked with each other by at least one spacer near the head group,
for the manufacture of a surfactant composition comprising an aqueous, flowable pearly luster concentrate in a concentration of 0.1 to 75 % by weight, wherein in the surfactant composition the active substance is encapsulated in the pearl luster and the pearly luster concentrate forms multilamellar liquid crystal layers.

7. Use of an aqueous, flowable pearly luster concentrate according to claim 6 wherein the component (A) consists solely of (A1) one or more anionic gemini surfactants and one or more anionic detergent components having a poor-foaming characteristic.

8. Use of an aqueous, flowable pearly luster concentrate according to claim 6, wherein the surfactant composition comprises the pearly luster concentrate in a concentration of 0.5 to 10 % by weight.

## Revendications

1. Composition de tensioactifs contenant un concentrat nacré aqueux, pouvant s'écouler en des concentrations de 0,5 à 10% en poids, le concentrat nacré contenant
(A) 5 à 30% en poids d'un composant tensioactif anionique constitué par
(A1) un ou plusieurs tensioactifs géminés anioniques et un ou plusieurs composants détergents anioniques présentant une caractéristique de faible moussage et/ou
(A2) un ou plusieurs tensioactifs anioniques stables aux électrolytes ;
(B) 5 à 30% en poids d'un ou de plusieurs tensioactifs non ioniques et
(C) 5 à 30% en poids d'un ou de plusieurs composants conférant un effet nacré
et le cas échéant un ou les deux composants suivants
(D) 0 à 50% en poids d'une ou de plusieurs substances actives et
(E) 0 à 20% en poids d'un ou de plusieurs stabilisateurs pour la stabilisation des couches lamellaires,
à chaque fois par rapport au concentrat nacré,
les tensioactifs géminés étant des composés à tension interfaciale qui sont constitués par au moins deux unités tensioactives, c'est-à-dire un groupe de tête hydrophile et un groupe hydrophobe qui sont liés l'un à l'autre par au moins un écarteur à proximité des groupes de tête.

2. Composition tensioactive selon la revendication 1, contenant un concentrat nacré avec (D) une ou plusieurs substances actives.

3. Composition tensioactive selon la revendication 1 contenant 0,1 à 10% en poids du composant (D), par rapport au concentrat nacré.

4. Composition tensioactive selon les revendications 1 à 3, **caractérisée en ce qu'**elle présente des couches multilamellaires de cristaux liquides.

5. Composition tensioactive selon les revendications 1 à 3, le composant (A) n'étant constitué que par
(A1) un ou plusieurs tensioactifs géminés anioniques et un ou plusieurs composants détergents anioniques qui présentent une caractéristique de faible moussage.

6. Utilisation d'un concentrat nacré aqueux, pouvant s'écouler contenant
(A) un composant tensioactif anionique constitué par
(A1) un ou plusieurs tensioactifs géminés anioniques et un ou plusieurs composants détergents anioniques présentant une caractéristique de faible moussage et/ou
(A2) un ou plusieurs tensioactifs anioniques stables aux électrolytes ;
(B) un ou plusieurs tensioactifs non ioniques et
(C) un ou plusieurs composants conférant un effet nacré
(D) une ou plusieurs substances actives
et le cas échéant
(E) un ou plusieurs stabilisateurs,
les tensioactifs géminés étant des composés à tension interfaciale qui sont constitués par au moins deux unités tensioactives, c'est-à-dire un groupe de tête hydrophile et un groupe hydrophobe qui sont liés l'un à l'autre par au moins un écarteur à proximité des groupes de tête
pour la préparation d'une composition tensioactive contenant le concentrat nacré en des concentrations de 0,1 à 75% en poids, la substance active étant encapsulée dans la nacre dans la composition tensioactive et le concentrat nacré formant des couches multilamellaires de cristaux liquides dans la composition tensioactive.

7. Utilisation d'un concentrat nacré aqueux, pouvant s'écouler selon la revendication 6, le composant
(A) n'étant constitué que par
(A1) un ou plusieurs tensioactifs géminés anioniques et un ou plusieurs composants détergents anioniques qui présentent une caractéristique de faible moussage.

8. Utilisation d'un concentrat nacré aqueux, pouvant s'écouler selon la revendication 6, la composition tensioactive contenant le concentrat nacré en des concentrations de 0,5 à 10% en poids.
